# FASCICULE DE BREVET EUROPEEN

(11) **EP 1 189 668 B1**
(45) Date de publication et mention de la délivrance du brevet: **02.02.2005**
(21) Numéro de dépôt: 00946020.5
(22) Date de dépôt: 27.06.2000
(51) Int. Cl.: A63G 29/00, A63B 19/04

(54) **JEU DYNAMIQUE POUR ENFANTS**
DYNAMISCHES SPIEL FÜR KINDER
DYNAMIC GAME FOR CHILDREN

(30) Priorité: 30.06.1999 FR 9908599
(43) Date de publication de la demande: 27.03.2002
(73) Titulaire: Sandoz, Jean-Luc, 1110 Morges (CH)
(72) Inventeur: SANDOZ, Jean-Luc, CH-1110 Morges (CH); MULLER-DUCHENE, Françoise, F-1653 Cresuz (FR)
(74) Mandataire: Vuillermoz, Bruno
(86) Numéro de dépôt international: PCT/FR2000/001786
(87) Numéro de publication internationale: WO 2001/002071

(56) Documents cités:
- DE-C- 587 096
- FR-A- 2 464 732
- US-A- 2 065 455
- US-A- 3 536 324
- US-A- 3 869 119

## Description

### Domaine technique

La présente invention concerne le domaine des jeux pour enfants, et plus particulièrement des jeux de type dynamique, tels que ceux qui équipent les aires de jeux en milieu urbain qui, à ce jour, sont essentiellement constitués par les balançoires, tourniquets, très souvent critiqués pour les risques qu'ils entraînent et qui sont soumis à des normes de sécurité très contraignantes.

L'invention concerne un nouveau type de jeu dynamique, utilisable aussi bien dans les lieux publics qu'à titre privé et ce, par de très jeunes enfants, et qui élimine pratiquement tous risques lors de son utilisation tout en étant très attractif.

### Techniques antérieures

Parmi les techniques proposées à ce jour, il était proposé depuis fort longtemps, comme cela ressort notamment du brevet US 3 869 119 ou du brevet FR-A-2 464 732, de réaliser des systèmes de type « cage d'écureuil », dont la rotation est communiquée par un utilisateur disposé à l'intérieur de ladite cage qui se présente sous la forme d'un cylindre.

Dans la forme de réalisation décrite dans le brevet US précité, l'ensemble se présente sous la forme d'un cylindre tournant autour d'un axe central, l'utilisateur marchant à l'intérieur du cylindre et provoquant donc ainsi sa rotation. Un siège est disposé latéralement, ce qui permet donc à un second enfant d'être associé au jeu, ledit siège étant alors entraîné simultanément avec la rotation de la cage.

Une telle conception présente cependant des risques certains pour les enfants, puisque celui qui entraîne la cage et qui est disposé à l'intérieur de celle-ci, est exposé au public externe au jeu étant donné que la face latérale est ouverte pour permettre l'accès. De même, l'enfant porté par le siège n'est pas protégé et il peut y avoir des risques de chute lors de la rotation, notamment en fonction de la vitesse de rotation qui ne peut pas être maîtrisée, et des à-coups qui peuvent se produire.

La seconde solution décrite dans le brevet français 2 464 732, dans laquelle le cylindre tournant n'est plus porté par un axe central fixe, mais supporté par des galets extérieurs, est plus séduisante mais nécessite un effort important pour entraîner la rotation du tambour par l'utilisateur qui est disposé à l'intérieur, compte tenu du fait notamment qu'il comporte deux paires de galets porteurs qui sont disposés de part et d'autre du plan vertical passant par l'axe du cylindre en étant à une faible distance dudit plan vertical.

Une telle conception des galets d'appui en partie inférieure, demande donc une force supérieure au poids de la bobine pour qu'il y ait entraînement et peut donc être animé que dans l'hypothèse où l'utilisateur est debout à l'intérieur du cylindre.

### Exposé de l'invention

L'invention a trait à un nouveau type de jeu dynamique qui non seulement présente une très grande sécurité pour l'utilisateur, enfant plus particulièrement, et dont l'animation peut être réalisée pratiquement instantanément, sans effort physique important de la part dudit utilisateur.

D'une manière générale, le nouveau jeu dynamique conforme à l'invention est du type constitué par un cylindre,
- ouvert à ses extrémités et apte à tourner autour de son axe central longitudinal,
- monté sur un bâti support comprenant deux paires de galets portants disposés dans des plans perpendiculaires à l'axe du cylindre et séparés axialement, les galets de chaque paire de galets étant disposés de part et d'autre du plan vertical passant par l'axe du cylindre, et
- constitué de lattes parallèles maintenues en position par l'intermédiaire de deux anneaux périphériques fixés sur leur face externe, positionnés légèrement en retrait par rapport à chaque extrémité du cylindre, et supportant un chemin de roulement périphérique continu.

Le jeu se caractérise en ce que :
- un vide subsiste entre deux lattes consécutives ;
- le diamètre intérieur du cylindre est compris entre 50 cm et 75 cm ;
- les paires de galets d'appui sont espacées les unes des autres de manière à ce qu'elles soient positionnées en formant un angle d'au moins 120° par rapport au centre du cylindre (tout en étant bien entendu inférieur à 180°), une troisième paire de roulements étant prévue en partie supérieure dans le plan vertical passant par l'axe du cylindre ;
- le bâti support pour ledit cylindre est constitué par deux couronnes fixes supportant les galets de guidage en appui contre les deux chemins de roulement prévus à la périphérie du tambour, ces couronnes étant portées par des montants disposés latéralement par rapport au cylindre.

Conformément à l'invention, le cylindre forme donc un « berceau » à l'intérieur duquel est allongé l'enfant, ledit cylindre pouvant être soit horizontal, soit de préférence légèrement incliné, et formant un angle pouvant atteindre jusqu'à un maximum de 10° par rapport à l'horizontale, mais qui est de préférence de l'ordre de 5 à 7° afin d'éviter tout glissement naturel de l'utilisateur.

Par ailleurs, le diamètre intérieur du cylindre sera avantageusement compris entre 50 cm et 75 cm, ce qui invite l'enfant à rentrer à l'intérieur en position couchée.

Une fois à l'intérieur, l'enfant reste couché ou, éventuellement, s'il est souple et pas trop gros, peut être en position assise et, du fait même de la conception dudit ensemble, dès qu'il effectue un mouvement, la bobine oscille suivant un mouvement pendulaire et berce l'enfant pour trouver le point d'équilibre.

En conséquence, contrairement aux solutions antérieures, un tel jeu provoque seulement un balancement, sa rotation complète ne pouvant être provoquée que par une action extérieure.

Eventuellement, les couronnes périphériques fixes qui constituent le bâti peuvent supporter des éléments décoratifs donnant par exemple à l'ensemble un aspect extérieur d'un animal rendant le jeu encore plus attractif.

Il peut également être envisagé de monter sur ces couronnes périphériques des lattes parallèles, espacées les unes des autres et qui sont donc fixes autour du corps cylindrique. Dans un tel cas, ces lattes peuvent éventuellement être d'une couleur différente au corps cylindrique mobile permettant d'obtenir un mélange de couleurs pendant la rotation de ce dernier.

### Description sommaire des dessins

L'invention et les avantages qu'elle apporte sera cependant mieux comprise grâce à l'exemple de réalisation qui suit donné à titre indicatif et non limitatif, et qui est illustré par les schémas annexés dans lesquels :
- la figure 1 est une vue générale de côté de l'ensemble d'un jeu réalisé conformément à l'invention ;
- la figure 2 est une vue générale en bout selon F de la figure 1 montrant la structure générale d'un tel jeu ;
- la figure 3 est une vue de détail en coupe montrant la manière dont est assuré le maintien du tambour sur le bâti fixe et la structure des appuis autorisant sa rotation ;
- la figure 4 illustre de manière schématique, en coupe, la structure et le positionnement de deux lattes consécutives formant le tambour du jeu conforme à l'invention :
- la figure 5a est un diagramme illustrant les raisons concernant le positionnement à 120° par rapport au centre des roulettes d'appui comparé à un positionnement réalisé conformément à l'art antérieur tel qu'illustré à la figure 5b et correspondant à l'état de la technique constitué par le FR-A-2 464 732.
- la figure 6 est une vue latérale montrant un jouet conforme à l'invention équipé d'un élément décoratif ;
- la figure 7 est une vue en perspective illustrant une variante dans laquelle le cylindre mobile est entouré par un second cylindre monté fixe sur l'ensemble support et constitué également de lattes espacées les unes par rapport aux autres.

En se reportant aux figures 1,2 et 3 annexées, le jeu conforme à l'invention est du type constitué par un cylindre, désigné par la référence générale (1), ouvert à ses extrémités et apte à tourner autour de son axe longitudinal XX.

Ledit cylindre est monté sur un bâti support, désigné par la référence générale (2), et dont la structure, conforme à l'invention, sera détaillée ultérieurement.

Le bâti support comporte deux paires de galets, désignés par la même référence (4), disposés dans des plans perpendiculaires à l'axe du cylindre et séparés axialement, les galets de chaque paire étant disposés de part et d'autre du plan vertical passant par ledit cylindre.

Par ailleurs, un troisième galet (5) est, quant à lui, disposé en partie haute dans le plan vertical passant par l'axe du cylindre.

Conformément à l'invention, le corps cylindrique (1) est constitué de lattes, désignées par la même référence (6), parallèles entre elles, un vide subsistant entre lesdites lattes.

La figure 4 illustre la structure de chaque latte (6), dont la section, dans une forme de réalisation, est, exprimée en millimètres, de 55 x 25, la longueur étant égale à 1600 mm.

Sur les angles et extrémités pouvant être en contact avec l'utilisateur, est réalisé un chanfrein arrondi (7), d'un rayon égal ou supérieur à 3 mm, et ce dans un but de sécurité pour les usagers.. Par ailleurs, l'espacement (e) entre deux lattes (6) consécutives est en général compris entre 25 et 30 mm.

Ces lattes (6) sont maintenues entre elles par l'intermédiaire de deux anneaux périphériques (8) constitués par un plat en acier (voir figure 3), positionnés légèrement en retrait par rapport au bord extrême (9) des lattes (6).

Ces anneaux périphériques supportent un chemin de roulement (10) constitué dans le cas présent par un tube cintré, par exemple de diamètre 50 mm, soudé sur une embase (11) fixée elle-même à l'anneau (8).

Le diamètre du tambour (1) est, quant à lui limité à une valeur comprise entre 50 et 75 cm, de telle sorte que l'utilisateur soit de préférence en position allongée à l'intérieur du cylindre et non pas debout comme dans les solutions antérieures.

Eventuellement, il pourrait être envisagé que l'utilisateur soit en position assise.

Selon le mode de réalisation illustré, le diamètre interne du cylindre est de l'ordre de 675 mm, les lattes ayant quant à elles une épaisseur de 25 mm. Pour un tel tambour, lorsque les lattes utilisées ont une largeur de 55 mm, le tambour est donc constitué de 26 lattes espacées les unes des autres d'environ 27,8mm.

Les paires de roulements d'appui (4) sont espacées les unes des autres de manière à ce qu'elles soient positionnées en formant un angle de 120° par rapport au centre du cylindre.

Pour assurer le positionnement et le maintien du cylindre, le bâti support est, comme cela ressort plus particulièrement des figures 1,2 et 3, constitué de deux ensembles, identiques, désignés par la référence générale (C) à la figure 1 et montrés plus en détail dans la coupe faisant l'objet de la figure 3.

Chaque ensemble (C) se compose d'une couronne fixe (12) supportant les galets de maintien et guidage (4) et le galet (5) prévu en partie supérieure dans le plan vertical.

Ces galets sont montés sur les couronnes (12) par l'intermédiaire d'un axe (15), autour duquel ils peuvent tourner librement grâce à des roulements (14). Ces galets qui peuvent être réalisés en tous matériaux appropriés - matière plastique, métal - ont une structure périphérique telle qu'ils comportent une gorge (15) qui vient prendre appui contre la surface des chemins de roulement (10) fixes à la périphérie du tambour. Un cache protecteur (20) forme un boîtier qui entoure complètement le système de maintien et guidage du tambour.

Afin d'assurer une parfaite stabilité, les couronnes (12) sont supportées par quatre montants (M), deux par couronnes, et qui sont disposés latéralement.

Les montants (M) peuvent être soit de même hauteur, ce qui permet d'avoir un cylindre (1) qui est positionné horizontalement, soit, comme cela ressort de la figure 1, avoir une longueur différente permettant d'obtenir une légère inclinaison par rapport à l'horizontale, inclinaison en général de l'ordre de 5 à 7°.

De préférence, comme dit précédemment, les lattes sont réalisées en bois, qui est un bon isolant thermique, a un toucher agréable et donne de bonnes sensations pour l'enfant et qui, par ailleurs, évite que l'ensemble soit trop froid en hiver ou trop chaud en été.

Comme type de bois, on utilisera des essences qui résistent à une exposition à l'extérieur, par exemple du chêne ou un bois exotique tel que le teck ou l'iroko.

Eventuellement, il pourrait être utilisé des bois moins résistants en les soumettant préalablement à un traitement thermique de type « rétification » augmentant leur durabilité.

Le fonctionnement particulier du jeu conforme à l'invention est l'effet particulier provoqué par tout mouvement d'un enfant disposé en position allongée à l'intérieur du cylindre, à savoir que ce dernier oscille en suivant un mouvement pendulaire de type « balancement » peut s'expliquer de la manière suivante en se reportant aux figures 5a et 5b, la figure 5a illustrant le résultat obtenu lors de l'utilisation d'un jeu conforme à l'invention, et la figure 5b le résultat qui serait obtenu partant des enseignements du FR-A-2 464 732 et en prenant comme hypothèse que cet ensemble est mis en oeuvre par une personne non pas debout à l'intérieur du cylindre comme le laisse supposer ce brevet, mais en étant en position allongée.

Par rapport à l'art antérieur, la différence essentielle réside donc dans la caractéristique selon laquelle les galets porteurs (4) forment un angle de 120° par rapport au centre du cylindre, alors que dans l'art antérieur tel qu'il ressort du brevet précité, les galets supports sont certes disposés de part et d'autre du plan vertical passant par le centre, mais a proximité de ce dernier.

Le mouvement est généré en résultante du déplacement de la masse interne de la bobine.

Par le déplacement, la masse linéaire a une forme excentrée par rapport à l'équilibre précédent, et la bobine tourne pour retrouver un nouvel équilibre. L'équilibre est atteint quand la masse générale a la même force sur les galets porteurs (4).

Or, conformément à l'invention, la force nécessaire au mouvement de la bobine est d'autant plus faible que les roulettes sont écartées. En fait, il faut observer la décomposition de la force sur les galets, avec une composante perpendiculaire à la roulette (normale N) et une composante tangentielle (T) sur la tangente des galets. C'est la force sur cette tangente qui génère le mouvement de rotation par rapport à l'axe de la bobine.

En se reportant aux figures 5a et 5b jointes, quand une force d'équilibre F se déplace à l'intérieur de la bobine pour devenir F'_{1,} les forces sur les roulettes deviennent différentes et la roulette du côté du déplacement de la force reçoit une force excédentaire qui se décompose en N et T. On remarque que pour le même déplacement de la force dans la bobine, l'effort T générant le moment de rotation est beaucoup plus important sur le système conforme à l'invention que sur le système conforme à l'art antérieur.

Par suite, avec une telle conception, dans laquelle le bâti support est conçu pour que les galets inférieurs forment un angle maximal, il est possible de provoquer un balancement du cylindre à partir de tous mouvements, infimes, de l'enfant qui est allongé à l'intérieur du tambour.

Il convient également de noter qu'une telle conception dans laquelle le tambour est maintenu au voisinage de ses extrémités par deux couronnes périphériques, les cages correspondant à ces couronnes permettent de servir de supports à des éléments décoratifs complémentaires, tel que celui représenté à la figure 6, donnant par exemple à l'ensemble un aspect extérieur d'un animal rendant le jeu encore plus attractif.

La figure 7 illustre une variante réalisée conformément à l'invention dans laquelle le corps cylindrique (1) constitué de lattes est entouré par un second cylindre (13), constitué également de lattes mais monté fixe autour du premier cylindre, par exemple sur les couronnes constituant le bâti support pour le cylindre (1). Les lattes de ce cylindre (13) peuvent être d'un coloris différent des lattes (1). Par suite, lors de la rotation du cylindre (1) à l'intérieur de ce cylindre fixe (11), on obtient des effets de mélange de couleurs.

Bien entendu, l'invention n'est pas limitée à l'exemple de réalisation concret décrits précédemment, mais elle en couvre toutes les variantes réalisées dans le cadre des revendications ci-jointes.

## Revendications

1. Jeu dynamique pour enfant du type constitué par un cylindre (1),
- ouvert à ses extrémités et apte à tourner autour de son axe central longitudinal (X),
- monté sur un bâti support (2) comprenant deux paires de galets (4) disposés dans des plans perpendiculaires à l'axe du cylindre et séparés axialement, les galets de chaque paire (4) étant disposés de part et d'autre du plan vertical passant par l'axe du cylindre (1),
- constitué de lattes parallèles (6), maintenues en position par l'intermédiaire de deux anneaux périphériques (8), fixés sur leur face externe, positionnés légèrement en retrait par rapport à chaque extrémité (9) du cylindre (1) et supportant un chemin de roulement périphérique continu (10),
**caractérisé en ce que** :
- un vide subsiste entre deux lattes consécutives (6) ;
- le diamètre intérieur du cylindre (1) est compris entre 50 cm et 75 cm ;
- les paires de galets d'appui (4) sont espacées les unes des autres de manière à ce qu'elles soient positionnées en formant un angle d'au moins 120° par rapport au centre du cylindre, une troisième paire de galets (5) étant prévue en partie supérieure dans le plan vertical passant par l'axe du cylindre ;
- le bâti support (2) est constitué par deux couronnes fixes (12) supportant les galets de guidage (4) en appui contre les deux chemins de roulement (10) prévus à la périphérie du cylindre (1), ces couronnes (12) étant portées par des montants (M) disposés latéralement par rapport au cylindre (1).

2. Jeu dynamique selon la revendication 1, **caractérisé en ce que** le cylindre est positionné horizontalement par rapport au sol.

3. Jeu dynamique selon la revendication 1, **caractérisé en ce que** le cylindre est monté sur le support en formant un angle par rapport à l'horizontale, angle de préférence inférieur à 10°.

4. Jeu dynamique selon l'une des revendications 1 à 3, **caractérisé en ce que** les deux couronnes périphériques (12) servent de support à des éléments décoratifs complémentaires donnant par exemple à l'ensemble un aspect extérieur d'un animal rendant le jeu encore plus attractif.

5. Jeu dynamique selon l'une des revendications 1 à 3, **caractérisé en ce qu'**un second cylindre (13), constitué également de lattes espacées les unes des autres montées fixes sur le bâti support du tambour mobile (1), entoure ce dernier.

## Claims

1. Dynamic play equipment for children of the type consisting of a cylinder (1),
- open at its ends and capable of rotating about its longitudinal central axis (X),
- mounted on a support frame (2) comprising two pairs of rollers (4) arranged in planes perpendicular to the axis of the cylinder and separated axially, the rollers of each pair being arranged on each side of the vertical plane passing through the axis of the cylinder,
- consisting of parallel slats (6), held in position by two peripheral rings (8) fixed on their outer surface, set slightly back from each end (9) of the cylinder and supporting a continuous peripheral race (10) ;
**characterized in that** :
- a gap subsists between two consecutive slats (6) ;
- the inside diameter of the cylinder (1) is comprised between 50 cm and 75 cm ;
- the pairs of bearing rollers (4) are spaced apart so as to form an angle of at least 120° with respect to the center of the cylinder, a third pair of rollers (5) being provided at the top in the vertical plane passing through the cylinder axis ;
- the support frame (2) consists of two fixed annuluses (12) supporting the guide rollers (4) against the two races (10) provided around the periphery of the cylinder (1), these annuluses being mounted on posts (M) arranged on each side of the cylinder (1).

2. The dynamic play equipment as claimed in claim 1, **characterized in that** the cylinder is positioned horizontally with respect to the ground.

3. The dynamic play equipment as claimed in claim 1, **characterized in that** the cylinder is mounted on the support to form an angle with respect to the horizontal, the angle preferably being less than 10°.

4. The dynamic play equipment as claimed in one of claims 1 - 3, **characterized in that** the two peripheral annuluses (12) act as supports for complementary decorative parts giving the equipment for example the external appearance of an animal, making the play equipment even more attractive.

5. The dynamic play equipment as claimed in one of claims 1 - 3, **characterized in that** a second cylinder (13), also consisting of slats spaced apart from each other and mounted so as to be stationary on the support frame of the mobile drum (1), surrounds the drum.

## Patentansprüche

1. Dynamisches Spiel für Kinder, des Typs, der aus einem Zylinder (1) gebildet ist, welcher
- an seinen Enden offen und um seine mittlere Längsachse (X) drehbar ist,
- auf einem Tragegestell (2) angebracht ist, welches zwei Paar Rollen (4) umfaßt, die in zur Achse des Zylinders rechtwinkligen Ebenen angeordnet und axial beabstandet sind, wobei die Rollen jedes Paars (4) auf beiden Seiten der vertikalen Ebene angeordnet sind, die durch die Achse des Zylinders (1) verläuft,
- aus parallelen Latten (6) gebildet ist, die in ihrer Position mittels zweier Umfangsringe (8) gehalten werden, welche auf deren Außenfläche befestigt, in bezug auf jedes Ende (9) des Zylinders (1) leicht zurückgesetzt angeordnet sind und eine durchgehende Umfangslaufbahn (10) tragen,
**dadurch gekennzeichnet, daß**
- ein Zwischenraum jeweils zwischen zwei aufeinanderfolgenden Latten (6) vorhanden ist;
- der Innendurchmesser des Zylinders (1) zwischen 50 cm und 75 cm beträgt;
- die Stützrollen-Paare (4) derart voneinander beabstandet sind, daß sie unter Bildung eines Winkels von mindestens 120° in bezug auf die Mitte des Zylinders angeordnet sind, wobei ein drittes Paar Rollen (5) im oberen Teil in der durch die Achse des Zylinders verlaufenden vertikalen Ebene vorgesehen ist;
- das Tragegestell (2) aus zwei unbeweglichen Kränzen (12) gebildet ist, welche die Führungsrollen (4) gegen die zwei am Umfang des Zylinders (1) vorgesehenen Laufbahnen (10) abstützen, wobei diese Kränze (12) von in bezug auf den Zylinder (1) seitlich angeordneten Pfosten (M) getragen werden.

2. Dynamisches Spiel nach Anspruch 1, **dadurch gekennzeichnet, daß** der Zylinder in bezug auf den Boden horizontal angeordnet ist.

3. Dynamisches Spiel nach Anspruch 1, **dadurch gekennzeichnet, daß** der Zylinder auf dem Träger unter Bildung eines Winkels in bezug auf die Horizontale angebracht ist, wobei dieser Winkel vorzugsweise weniger als 10° beträgt.

4. Dynamisches Spiel nach einem der Ansprüche 1 bis 3, **dadurch gekennzeichnet, daß** die beiden Umfangskränze (12) als Träger für ergänzende dekorative Elemente dienen, die der Anordnung beispielsweise das äußere Erscheinungsbild eines Tiers verleihen, wodurch das Spiel noch attraktiver wird.

5. Dynamisches Spiel nach einem der Ansprüche 1 bis 3, **dadurch gekennzeichnet, daß** ein zweiter Zylinder (13), welcher ebenfalls aus Latten gebildet ist, die voneinander beabstandet und unbeweglich auf dem Tragegestell der beweglichen Trommel (1) angebracht sind, diese Letztere umgibt.
